# EUROPÄISCHE PATENTSCHRIFT

(11) **EP 0 255 515 B1**
(45) Veröffentlichungstag und Bekanntmachung des Hinweises auf die Patenterteilung: **19.07.1989**
(21) Anmeldenummer: 86901835.8
(22) Anmeldetag: 25.02.1986
(51) Int. Cl.: F42B 13/44

(54) **NEBELWURFKÖRPER**
SMOKE-PRODUCING PROJECTILE
PROJECTILE FUMIGENE

(30) Priorität: 22.03.1985 DE 3510367
(43) Veröffentlichungstag der Anmeldung: 10.02.1988
(73) Patentinhaber: NICO-PYROTECHNIK Hanns-Jürgen Diederichs GmbH & Co. KG, D-22946 Trittau (DE)
(72) Erfinder: LÜBBERS, Willi, D-2077 Trittau (DE)
(74) Vertreter: Podszus, Burghart, Dipl.-Phys.
(86) Internationale Anmeldenummer: EP8600096
(87) Internationale Veröffentlichungsnummer: WO8605582

(56) Entgegenhaltungen:
- EP-A- 0 157 421
- DE-A- 2 908 116
- FR-A- 1 265 039
- GB-A- 2 056 632
- US-A- 2 307 369

## Beschreibung

Die Erfindung betrifft einen Nebelwurfkörper nach dem Oberbegriff des Patentanspruchs 1.

Nebelwurfkörper der eingangs näher bezeichneten Art sind aus der DE-A-1578348 bekannt. Sie dienen vornehmlich zum Selbstschutz von Fahrzeugen aller Art, insbesondere auch von Kampfpanzern und werden deshalb von diesen Fahrzeugen mitgeführt und aus von außen am Fahrzeug angeordneten Wurfbechem abgeschossen. Herkömmliche, in großen Stückzahlen verbreitete Wurfbecher sind für einen maximalen Gasdruck von etwa 13,5 Bar ausgelegt, so daß zum Auswerfen der Nebelwurfkörper nur ein im wesentlichen aus Schwarzpulver bestehender Treibladungssatz verwendet werden kann, der einen entsprechend geringen Gasdruck erzeugt. Obwohl es wegen der damit erreichbaren besseren Schutzwirkung erwünscht ist, Nebelwurfkörper mit einer größeren Nebelladung vom schutzsuchenden Fahrzeug auszuwerfen, ist dies mit den herkömmlichen Wurfbechern aufgrund ihrer vergleichsweise geringen Druckfestigkeit nicht ohne weiteres möglich. Die bisher üblichen Schwarzpulvertreibladungen haben darüberhinaus noch den Nachteil, daß sie die elektrischen Kontaktanschlüsse für die Zündung der Nebelwurfkörper stark verschmutzen.

Insbesondere dann, wenn unmittelbar nach dem Auswerfen der Nebelwurfkörper keine Reinigung möglich ist, treten starke Korrosionserscheinungen auf, die zu Kontaktschwierigkeiten führen und einen wiederholten Auswurf eines Nebelwurtkörpers zumindest erschweren.

Der Erfindung liegt die Aufgabe zugrunde, einen verbesserten Nebelwurfkörper anzugeben, mit dem, schneller als bei bisher üblichen Nebelwurfkörpem, ein sicherer Selbstschutz erzeugbar ist und bei dessen Auswurf eine die Betriebssicherheit beeinträchtigende Kontaktverschmutzung des Auswurfbechers vermeidbar ist.

Diese Aufgabe wird ausgehend von einem Nebelwurfkörper der eingangs näher beschriebenen Art durch die im kennzeichnenden Teil des Patentanspruchs 1 angegebenen Merkmale gelöst.

Vorteilhafte Ausgestaltungen und Weiterbildungen des Nebelwurikörpers gehen aus den Unteransprüchen hervor.

Die Erfindung wird nachfolgend unter Bezugnahme auf die Zeichnung näher erläutert. Dabei zeigt :
Fig. 1 : einen Längsschnitt durch den Nebelwurfkörper ;
Fig. 2: einen Längsschnitt durch den Boden des Nebelwurfkörpers ;
Fig. 3: eine Aufsicht auf den im vergrößerten Maßstab dargestellten Boden der Treibladungskammer ;
Fig. 4: einen Längsschnitt durch den Boden der Treibladungskammer.

Fig. 1 zeigt im Längsschnitt einen Nebelwurfkörper 1, der eine vorzugsweise im Tiefziehverfahren hergestellte Dose 10 umfaßt, in der die Nebelladung 12 eingepreßt ist. Die Dose 10 ist durch einen Deckel 14 abgeschlossen, der auf seinem Umfang zwei von einem Isolierring 15 voneinander getrennte Kontaktringe 13 aufweist. Der hier nicht dargestellte Wurfbecher, der im wesentlichen aus einem zylindrischen Mantel und einem Boden besteht, weist in Höhe der genannten Kontaktringe federnd und isoliert im Wurfbechermantel gelagerte Kontaktstifte auf, über die beim Abfeuern des Nebelwurfkörpers 1 eine Spannung angelegt wird. Über mit den Kontaktringen 13 verbundene elektrische Leitungen 19a wird mit dieser Spannung eine Zündladung 19 in Form einer elektrischen Zündpille beaufschlagt (Fig. 1, Fig.2). Auch die herkömmliche Schwarzpulvertreibladung wird auf diese Weise angezündet und erzeugt zum Auswurf des Nebeiwurfkörpers 1 Treibladungsgase, deren Druckniveau die Belastbarkeit der Wurfbecher nicht überschreitet. Herkömmliche Schwarzpulvertreibladungen verschmutzen jedoch die Kontaktmittel sehr stark und beeinträchtigen daher die Betriebssicherheit.

Die Erfindung bezweckt eine Verbesserung des Selbstschutzes durch Werfen von Nebelwurfkörpern mit größerer Nebelladung, ohne Überschreitung des zulässigen Druckniveaus mit stark gesteigerter Betriebssicherheit. Sie ermöglicht dies durch Schaffung eines neuartigen, nachfolgend noch näher beschriebenen Antriebs.

Während bei herkömmlichen Schwarzpulvertreibladungen nach deren Anzünden ein bestimmtes, die maximale Belastbarkeit des Wurfbechers nicht übersteigendes Druckniveau erzeugt wird, das nach Beginn der Beschleunigungsphase des auszuwerfenden Nebelwurfkörpers bis zu dessen völligen Ausstoßen ständig abnimmt, sorgt die Erfindung dafür, daß im Wurfbecher trotz Beschleunigung des Nebelwurfkörpers praktisch bis zu dessen endgültigen Auswerfen, ein konstantes Druckniveau innerhalb der maximalen Druckbelastbarkeit des Wurfbechers verbleibt, wodurch der auszustoßende Nebelwurfkörper ständig beschleunigt wird. Dazu verfügt der erfindungsgemäß ausgestaltete Nebeiwurfkörper 1 über eine hochdruckfeste Treibladungskammer 20, in der ein hochkaloriges rauchschwaches Pulver, z. B. ein Nitroglyzerinpulver 21 als Treibladung angeordnet ist, das von der Zündladung 19 elektrisch gezündet wird. Die in den Deckel 14 des Nebelwurfkörpers 1 eingesetzte Treibladungskammer 20 besteht aus einem im wesentlichen topfförmig ausgebildeten Gehäuse 20d, das mit einem einschraubbaren Deckel 20a verschlossen ist. In beiden Stirnflächen der Treibladungskammer 20 ist je eine Kapillarbohrung 20b, 20c angeordnet, die zur Verbesserung der Lagerfähigkeit mit einer Abdeckung 18a, 18b, z. B. einer selbstklebenden Folie aus Metall oder Kunststoff abgedeckt sind. Durch diese Abdeckung wird der Eintritt von Feuchtigkeit zur Treibladung 21 verhindert. Nach Anzünden der Treibladung 21 durch elektrische Zündung der Zündladung 19 über die Kontaktringe 13 und die Anschlußdrähte 19a baut sich durch Umsetzung des Treibladungspulvers 21 in der Treibladungskammer 20 ein vergleichsweise hoher Druck in der Größenordnung von etwa 1000 Bar auf. Das in der Treibladungskammer 20 gebildete hochgespannte Treibladungsgas gelangt in die Bohrung 20b, zerreißt die Abdeckung 18b und tritt dann in eine ringgrabenförmige Vertiefung ein, die von der Außenwandung des Abwurfbechers und einer in seinem Zentrum hervorragenden Auflagedom, auf dem der abschußbereite Nebelwurfkörpr 1 ruht, begrenzt wird. Durch geeignete Bemessung der Bohrung 20b werden die hochgespannten Treibladungsgase derart gedrosselt, daß sich im Wurfbecher nur ein dessen maximale Belastbarkeit nicht übersteigendes Druckniveau einstellt. Da jedoch durch die Bohrung 20b auch nach beginnender Beschleunigung des Nebelwurikörpers 1 ständig Treibladungsgas nachgeliefert wird, wird im Wurfbecher dieses Druckniveau solange aufrechterhalten, bis der Nebelwurfkörper 1 vollständig aus dem Wurfbecher ausgetreten ist. Auf diese Weise läßt sich - anders als bei herkömmlichen Nebelwurfkörpem - während der Verweildauer des Nebelwurfkörpers 1 im Wurfbecher eine konstante Beschleunigung erzielen, wodurch sich gleiche Wurfreichweiten mit schwereren Nebelwurfkörpem erzielen erzielen lassen. Die Bohrung 18b ist dabei zweckmäßig winklig angeordnet, und zwar vorzugsweise in einem Winkel a von 18° bis 25° vorzugsweise 20° zur Längsachse 40 (Fig. 4) der Treibladungskammer 20, um die Treibladungsgase in die ringförmig umlaufende Ausnehmung des nicht dargestellten Wurfbechers gelangen zu lassen. Der Durchmesser der Bohrung 20b liegt zwischen 1 mm und 1,4 mm. In einem besonders vorteilhaften Ausführungsbeispiel der Erfindung beträgt der Durchmesser der Bohrung 20b 1,2 mm.

Auch in der der Nebelladung 12 zugewandten Stimfläche der Treibladungskammer 20 ist eine Kapillarbohrung 20c angeordnet, die für Lagerungszwecke zunächst ebenfalls noch mit einer Abdeckung 18a verschlossen ist. Nach Anzünden der Treibladung 21 treten die heißen Treibladungsgase auch in die Bohrung 20c ein, durchschlagen die Abdeckung 18a und entzünden dann die Nebelladung 12 in einem der Bohrung 20c benachbarten Bereich 12a, in dem die Nebelladung 12 eine Vertiefung 12b umgibt. Durch das Zünden der Nebelladung 12 in deren Bereich 12a baut sich zwischen der Nebelladung 12 und dem die Dose 10 verschließenden Deckel 14 des Nebelwurfkörpers 1 ein hoher Druck auf, der schließlich dazu führt, daß das Gewinde 14a, mit dem der Deckel 14 am Nebelwurfkörper befestigt ist, nachzugeben beginnt und schließlich ausreißt, so daß sich zwischen Deckel 14 und dem durch diesen verschlossenen Querschnitt des Nebelwurfkörpers 1 ein Ringspalt bildet, durch den die angestauten Nebelschwaden austreten können. Auf diese Weise wird schon während des Fluges des Nebelwurfkörpers 1 durch kegelmantelförmig verlaufende Nebelschleppen der einzelnen Nebelwurfkörper 1 ein dichter, Anfangsschutz bietender Nebelvorhang erzeugt. Nach Niederfallen des Nebelwurikörpers 1 - der Deckel 14 wurde schon noch während des Flugs völlig abgesprengt - kann der aus der brennenden Nebelladung 12 erzeugte Nebel ungestört durch gleichmäßig auf dem Umfang des Nebeiwurfkörpers verteilt angeordnete Öffnungen 10a austreten, so daß sich schnell eine Sichtschutz bietende Nebelwand bildet.

Das Ausreißen des Gewindes 14a und die Abtrennung des Deckels 14 werden dadurch begünstigt, daß der die aus Stahl bestehende hochdruckfeste Treibladungskammer 20 umschließende Teil des Deckels 14, insbesondere also auch das von ihm getragene Außengewinde 14a, aus Kunststoff bestehen, während das mit der Dose 10 verbundene Innengewinde in Stahl ausgeführt ist.

Die aus Stahl bestehende Treibladungskammer 20 schirmt in vorteilhafter und zuverlässiger Weise die elektrisch aktivierbare Zündladung 19 gegen starke elektromagnetische Impulse ab, die ansonsten eine unerwünschte Zündung bewirken könnten.

Die aus der Treibladung 21 erzeugten Treibladungsgase, die - wie zuvor beschrieben - durch die Bohrung 20b in den Wurfbecher eintreten, führen zu keiner merkbaren Verunreinigung bzw. Korrosion der im Wurfbecher angeordneten Kontaktstifte und ermöglichen daher ein betriebssicheres wiederholtes Beschicken des Wurfbechers und Abfeuern von Nebelwurikörpern 1 ohne besondere Reinigungsmaßnahmen. Auf diese Weise lassen sich die Wartungskosten erheblich reduzieren und die Betriebssicherheit steigern.

## Patentansprüche

1. Nebelwurfkörper aus einer vorzugseise im Tiefziehverfahren hergestellte Dose zur Aufnahme der Nebelladung, sowie einem, eine Zündladung, eine Treibladung und auf seinem Umfang elektrische Kontaktringe tragenden Deckel, wobei die Zündladung (19) und die Treibladung (21) in einer im Deckel (14) befestigten, im wesentlichen hohlzylindrisch ausgebildeten, hochdruckfesten Treibladungskammer (20) angeordnet sind, in deren Stirnflächen Kapillarbohrungen (20b, 20c) angeordnet sind, dadurch gekennzeichnet, daß im Boden (20a) der Treibladungskammer (20) nur eine Kapillarbohrung (20b) angeordnet ist und daß der Durchmesser der Bohrung (20b) 1 mm bis 1,4 mm, vorzugsweise jedoch 1,2 mm beträgt.

2. Nebelwurfkörper nach Anspruch 1, dadurch gekennzeichnet, daß die Treibladungskammer (20) als Treibladung (21) ein rauchschwaches Pulver, z. B. ein Nitroglyzerinpulver enthält.

3. Nebelwurfkörper nach einem der Ansprüche 1 und 2, dadurch gekennzeichnet, daß die Kapillarbohrung (20b) im Boden (20a) der Treibladungskammer (20) winklig in Bezug auf die Längsaches (40) der Treibladungskammer (20) angeordnet ist und mit dieser vorzugsweise einen Winkel von α = 20° einschließt.

4. Nebelwurfkörper nach einem der Ansprüche 1 bis 3, dadurch gekennzeichnet, daß die Treibladungskammer (20) aus Stahl besteht und in einem aus Kunststoff bestehenden Deckel (14) eingebettet ist.

5. Nebelwurfkörper nach einem der Ansprüche 1 bis 4, dadurch gekennzeichnet, daß die Bohrungen (20b, 20c) durch je eine Abdeckung (18a, 18b) vorzugsweise aus einer selbstklebenden Folie abgedeckt sind.

6. Nebelwurikörper nach einem der Ansprüche 1 bis 5, dadurch gekennzeichnet, daß die Nebelladung (12) in einem der Kapillarbohrung (20c) in der Stirnfläche zwischen dem Treibladungskammer (20) und der Nebelladung gegenüberliegenden Bereich (12a) eine Ausnehmung (12b) aufweist.

## Claims

1. Smoke-producing projectile, consisting of a casing serving to accommodate the smoke charge and preferably made by a deep drawing process and a cover bearing a detonation charge, a propulsive charge and around the periphery electrical contact rings, the detonation charge (19) and the propulsive charge (21) being positioned in a propulsive-charge chamber (20) resistant to high pressure and mounted in the cover (14) and of substantially hollow cylindrical shape, the end surfaces of the said chamber being provided with capillary borings (20b, 20c), characterised by the fact that the base (20a) of the propulsive-charge chamber (20) only has one capillary boring (20b) and that the diameter of the boring (20b) is 1 to 1.4 mm preferably 1.2 mm.

2. Smoke-producing projectile in accordance with Claim 1, characterised by the fact that the propulsive-charge chamber (20) contains as the propulsive charge (21) a powder with a low smoke content such as a nitro-glycerine powder.

3. Smoke-producing projectile in accordance with one of Claims 1, 2, characterised by the fact that the capillary boring (20b) is positioned in the base (20a) of the propulsive-charge chamber (20) at an angle in relation to the longitudinal axis (20) of the propulsive-charge chamber (20) and preferably encloses with this latter an angle α of 20°.

4. Smoke-producing projectile in accordance with one of Claims 1 to 3, characterised by the fact that the propulsive-charge chamber (20) consists of steel and is embedded in a cover (14) consisting of plastic.

5. Smoke-producing projectile in accordance with one of Claims 1 to 4, characterised by the fact that the borings (10b, 20c) are covered by coverings (18a, 18b) respectively, preferably made of a self-adhesive foil.

6. Smoke-producing projectile in accordance with one of Claims 1 to 5, characterised by the fact that the smoke charge (12) has a recess (12b) in a zone (12a) situated opposite the capillary boring (20c) in the end face between the propulsive-charge chamber (20) and the smoke charge.

## Revendications

1. Grenade génératrice de brouillard constituée par un réceptacle réalisé de préférence par emboutissage profond et destiné au logement de la charge génératrice de brouillard, ainsi qu'un couvercle supportant une charge d'allumage, une charge propulsive et des anneaux de contact électriques sur sa périphérie, la charge d'allumage (19) et la charge propulsive (21) étant disposées dans une chambre à charge propulsive (20) résistant à de fortes pressions, constituée sensiblement en forme de cylindre creux et fixée dans le couvercle (14), dans les surfaces frontales de laquelle sont constitués des alésages capillaires (20b, 20c), caractérisé en ce qu'un unique alésage capillaire (20b) est constitué dans le fond (20a) de la chambre à charge propulsive (20) et en ce que le diamètre de l'alésage (20b) est compris entre 1 mm et 1,4 mm et est de préférence de 1,2 mm.

2. Grenade génératrice de brouillard selon la revendication 1, caractérisée en ce que la chambre à charge propulsive (20) contient en tant que charge propulsive (21) une poudre sans fumée telle qu'une poudre de nitroglycérine.

3. Grenade 'génératrice de brouillard selon les revendications 1 et 2, caractérisée en ce que l'alésage capillaire (20b) constitué dans le fond (20a) de la chambre à charge propulsive (20) est incliné par rapport à l'axe longitudinal (40) de la chambre à charge propulsive (20) et forme avec celle-ci un angle a qui est de préférence de 20°.

4. Grenade génératrice de brouillard selon l'une quelconque des revendications 1 à 3, caractérisée en ce que la chambre à charge propulsive (20) est constituée en acier et est noyée dans un couvercle (14) en matière synthétique.

5. Grenade génératrice de brouillard selon l'une quelconque des revendications 1 à 4, caractérisée en ce que les alésages (20b, 20c) sont recouverts respectivement par un élément de recouvrement (18a, 18b) constitué de préférence par une feuille auto-collante.

6. Grenade génératrice de brouillard selon l'une quelconque des revendications 1 à 5, caractérisée en ce que la charge génératrice de brouillard (12) comprend une cavité (12b) dans une région (12a) qui est face à l'alésage capillaire (20c) traversant la surface frontale entre la chambre à charge propulsive (20) et la charge génératrice de brouillard.
